# FASCICULE DE BREVET EUROPEEN

(11) **EP 0 188 984 B1**
(45) Date de publication et mention de la délivrance du brevet: **07.09.1988**
(21) Numéro de dépôt: 85420239.7
(22) Date de dépôt: 19.12.1985
(51) Int. Cl.: A45F 3/04

(54) **Sac à dos**
Rucksack
Rucksack

(30) Priorité: 20.12.1984 FR 8420134
(43) Date de publication de la demande: 30.07.1986
(73) Titulaire: MILLET, F-74600 Seynod (FR)
(72) Inventeur: Menetrier, Marc, Annecy (Haute-Savoie) (FR)
(74) Mandataire: Maureau, Bernard

(56) Documents cités:
- CH-A- 339 337
- DE-A- 2 917 249
- FR-A- 1 334 172
- GB-A- 932 882
- US-A- 4 214 685
- US-A- 4 420 103

## Description

Si l'on considère l'agencement de leurs dos, les sacs à dos peuvent être divisés en trois catégories principales : ceux ne comportant aucune armature, ceux équipés d'une armature rigide et ceux munis de barrettes semi-rigides à disposition longitudinale.

Les sacs sans armature sont légers ; mais ils nécessitent que le sac soit chargé de façon ordonnée et soignée pour éviter que certains objets constituent par trop une gêne ; et surtout ils ont pour inconvénient, notamment si leur charge est mal répartie, de très mal épouser la forme du dos humain et donc de ne pas être suffisamment solidaires du dos du porteur.

Les sacs avec armature intégrale rigide n'ont pas ces inconvénients ; mais ils sont lourds et, du fait qu'ils sont rigides à la fois longitudinalement et transversalement, ils s'opposent à ce que le sac accompagne le mouvement du corps lorsque le dos du porteur fléchit. Il s'agit là d'un grave inconvénient. dans de nombreux cas, notamment par exemple lorsque le sac est utilisé en escalade ou en randonnée à ski.

Les sacs dont le dos est muni de barrettes semi-rigides longitudinales ne présentent pas ces inconvénients ; mais par contre, en raison de leur manque total de rigidité transversale, ils n'épousent pas réellement la forme du dos humain et n'adhèrent ainsi pas suffisamment au dos ; ils peuvent donc donner lieu à un certain ballottement latéral.

En réalité, il n'existe pas un type de dos de sac garantissant à la fois une bonne tenue et un bon contact du sac avec le dos, y compris lors des mouvements de flexion du dos du porteur.

L'invention pallie cette lacune. Elle a pour objet un sac à dos dont le dos est équipé d'une coque intérieure qui présente un profil et des dimensions correspondant sensiblement à ceux du dos humain et qui est rigide transversalement, mais flexible longitudinalement.

Divers modes de réalisation peuvent être envisagés pour cette coque. C'est ainsi que, suivant une forme d'exécution, elle est constituée par une feuille de matière plastique préformée dont la face arrière, dirigée vers le corps du sac, présente des nervures transversales. Ces nervures donnent à la coque la rigidité transversale recherchée, mais ne s'opposent pas à sa déformation dans le sens longitudinal.

Dans une forme d'exécution de l'invention, cette coque ne constitue pas à elle seule le dos du sac. C'est donc ainsi que le dos du sac peut être constitué en combinaison par cette coque, par une doublure recouvrant sa face intérieure au sac, par une couche de matériau cellulaire recouvrant sa face extérieure et par un tissu de recouvrement extérieur. Ce tissu peut être rapporté par couture sur et autour de l'ensemble ; mais il peut aussi s'agir d'un tissu lié par collage avec le matériau cellulaire sous-jacent ou d'un tissu sur lequel ce matériau est moulé.

Dans une autre forme d'exécution, la coque constitue réellement le dos du sac, sans nécessiter d'être associée à d'autres éléments. Dans ce cas, la coque est constituée par au moins deux couches de matière cellulaire surmoulées l'une sur l'autre et dont celle intérieure au sac possède une densité plus forte que celle extérieure et comporte des rainures et nervures lui conférant respectivement sa flexibilité longitudinale et sa rigidité transversale. Au dos ainsi agencé est associé un élément souple extérieur en tissu ou en jersey sur lequel est moulée la couche extérieure cellulaire de faible densité entrant dans la constitution du dos.

L'invention sera bien comprise d'ailleurs, à l'aide de la description qui suit, en référence au dessin schématique annexé représentant, à titre d'exemples non limitatifs, deux formes d'exécution d'un tel dos :
Figure 1 est une vue en perspective arrière d'un sac équipé de ce dos,
Figures 2 et 3 sont des vues respectivement de face et de côté en élévation de la coque du dos, dans le cas de la première forme d'exécution,
Figures 4 et 5 en sont, à plus grande échelle, des vues en coupe respectivement suivant IV-IV et V-V de figure 3,
Figure 6 montre la coque, de côté en élévation, lorsqu'elle est soumise à un mouvement de flexion longitudinale,
Figure 7 est, à plus grande échelle, une vue partielle en coupe transversale du dos dans lequel cette coque est intégrée,
Figures 8 et 9 illustrent en perspective une deuxième forme d'exécution du dos de sac, vu respectivement à partir de l'intérieur et à partir de l'extérieur du sac, et
Figure 10 est, à plus grande échelle, une vue en coupe horizontale suivant X-X de figure 8.

A la figure 1, 1 désigne, de façon générale, un sac à dos dont l'agencement d'ensemble ainsi que la forme et les dimensions peuvent être quelconques ; et 2 désigne, de façon générale, le dos de ce sac, dos qui en constitue l'élément original.

Dans le cas de la forme d'exécution des figures 2 à 7, le dos 2 comporte une coque intérieure 3 qui est réalisée en une feuille de matière plastique préformée de manière à présenter, au moins approximativement, le profil du dos humain. Ce préformage est avantageusement obtenu par moulage d'une seule et même feuille de matière plastique ; mais il pourrait être obtenu en assemblant par tout moyen approprié, notamment par soudure ou par collage, diverses feuilles de matière plastique ayant été préalablement découpées de manière telle que leur assemblage permette d'obtenir la forme recherchée.

Cette coque 3 qui est constituée par une mince feuille de matière plastique est déformable ; mais elle présente pour particularité d'être munie de nervures 4 s'étendant horizontalement sur sa face arrière. Ces nervures sont avantageusement obtenues par moulage avec la coque elle-même. Grâce à elles, la coque présente une certaine rigidité transversale, alors qu'elle conserve ses possibilités de flexion dans le sens longitudinal. Il en résulte que la présence de la coque 3 permet au dos du sac d'épouser parfaitement le dos du porteur et ce, dans toutes les circonstances, y compris pendant les mouvements de flexion du dos vers l'avant. Le fait que la coque 3 est rigide transversalement garantit, en outre, que le sac ne risque pas de ballotter latéralement sur le dos.

Les modes de montage de la coque 3 à l'intérieur du dos 2 du sac peuvent être quelconques ; et c'est ainsi qu'à titre d'exemple, comme le montre la figure 7, la coque 3 peut être recouverte par une couche d'un matériau cellulaire 5 s'étendant sur sa face extérieure, alors que sa face intérieure est revêtue par un tissu ou autre élément de doublure 6. La face extérieure de la couche de matériau cellulaire 5 est elle-même revêtue d'un tissu ou autre élément 7 qui sera en contact avec le dos du porteur.

Dans le cas de la variante d'exécution représentée aux figures 8 à 10, le dos 2 du sac vient de moulage en une seule pièce ; mais il est en réalité composé de trois éléments, à savoir deux couches de résine synthétique cellulaire respectivement 8 et 9 et un jersey 10. Ces trois éléments sont liés entre eux par moulage de deux résines, après que le jersey 10 ait été mis en place dans le moule. Les deux couches de résine cellulaire surmoulées ont des propriétés différentes. Celle 8, qui est destinée à former l'élément intérieur du dos du sac, présente une densité relativement forte ; elle est constituée, par exemple, par une résine de polyu- réthane ayant une densité de 300 kg au m³. Celle 9, qui est destinée à former l'élément extérieur du dos, présente au contraire une densité beaucoup plus faible ; elle constitue, par exemple, en une résine de polyether ayant une densité de 30 kg au m³. La couche de résine 8 constitue le corps du dos ; la couche de résine 9 constitue un élément de confort au contact du dos ; et la face extérieure de cette couche 9 est revêtue du jersey 10 qui augmente le confort et protège la couche de résine.

Pour que la couche de résine dense 8 constituant le corps du dos confère à ce dos la flexibilité longitudinale et la rigidité transversale qui sont recherchées, cette couche 8 comporte, venant de moulage, une alternance de nervures et de rainures horizontales respectivement 12 et 13. Pour atteindre le but recherché, ces nervures et rainures sont avantageusement associées à des différences d'épaisseur dans la couche de résine 8, lesquelles différences d'épaisseur peuvent donner lieu à la formation de nervures verticales 14 s'étendant sur tout ou partie de la hauteur du dos.

Si la couche de résine dense 8 constituant le corps du dos est réalisée dans des conditions de moulage telles qu'une peau 15 se forme à la surface de la couche de résine 8, il est inutile de prévoir, à l'intérieur du sac, un élément protecteur du dos. Bien plus, la peau 15 venant de moulage avec la couche de résine 8 peut être mise à profit pour servir à la liaison du dos du sac avec le corps du sac. Pour cela, la peau 15 présente une partie périphérique débordante 16 qui, revêtue successivement de la couche de résine peu dense 9 et du jersey 10 permet la liaison avec le tissu du corps du sac. Cette liaison peut être faite par couture comme désigné en 17 à la figure 10.

## Revendications

1. Sac à dos, caractérisé en ce que son dos est équipé d'une coque intérieure (3) qui présente un profil et des dimensions correspondant sensiblement à ceux du dos humain et qui est rigide transversalement, mais flexible longitudinalement.

2. Sac à dos selon la revendication 1, caractérisé en ce que la coque (3) de son dos est constituée par une feuille de matière plastique préformée dont la face arrière, dirigée. vers le corps du sac, présente des nervures transversales (4).

3. Sac à dos selon les revendications 1 et 2, caractérisé en ce que son dos est constitué, en combinaison par la coque (3), par une doublure (6) recouvrant sa face intérieure au sac, par une couche de matériau cellulaire (5) recouvrant sa face extérieure et par un tissu ou autre élément (7) de recouvrement extérieur.

4. Sac à dos selon la revendication 1, caractérisé en ce que sa coque est constituée par au moins deux couches de matière cellulaire (8, 9) surmoulées l'une sur l'autre et dont celle (8) intérieure au sac possède une densité plus forte que celle extérieure (9) et comporte des rainures (13) et nervures (12) lui conférant respectivement sa flexibilité longitudinale et sa rigidité transversale.

5. Sac à dos selon les revendications 1 et 4, caractérisé en ce que sa coque comporte un élément souple extérieur (10) en tissu ou en jersey sur lequel est moulée la couche extérieure cellulaire (9) de faible densité entrant dans la constitution du dos.

## Claims

1. A rucksack, characterised in that its back is equipped with an internal reinforcement shell (3) that posesses a profile and dimensions corresponding approximately to those of the human body, and that is transversely rigid but longitudinally flexible.

2. A rucksack according to Claim 1, characterised in that the shell (3) in its back is formed of a preformed sheet of plastics material the rear surface of which, facing the body of the rucksack. displays transverse ribs (4).

3. A rucksack according to Claim 1 and 2, characterised in that its back consists, in combin- tation with the shell (3), of a lining (6) that covers its inward-facing surface, of a layer of cellular material (5) that covers its outward-facing surface and of a cloth or other material (7) as an external cover.

4. A rucksack according to Claim 1, characterised in that its shell is formed from at least two layers of cellular material (8, 9) mouded one up on the other, of which (8) which is inside the rucksack possesses a greater density than (9) which is on the outside, and comprises the grooves (13) and ribs (12) that confer on it its longitudinal flexibility and transverse rigidity respectively.

5. A rucksack according to Claims 1 to 4, characterised in that its shell comprises a pliable outer element (10) of cloth or knitted material onto which the exterior low-density cellular layer (9) that forms a part of the back is moulded.

## Patentansprüche

1. Rucksack, dadurch gekennzeichnet, daß sein Rückenteil mit einer inneren Schale (3) verschen ist, welche eine Form und Abmessungen hat, die im wesentlichen denen des menschlichen Rückens entsprechen und die in Querrichtung starr, in Längsrichtung jedoch flexibel ist.

2. Rucksack nach Anspruch 1, dadurch gekennzeichnet, daß die Schale (3) seines Rückenteils durch eine Platte aus vorgeformten Kunststoffmaterial gebildet ist, deren hintere, dem Rucksackkörper zugewandte Fläche Querrippen (4) aufweist.

3. Rucksack nach den Ansprüchen 1 und 2, dadurch gekennzeichnet, daß sein Rückenteil durch die Schale (3), durch eine deren innere, dem Rucksack zugewandte Fläche bedeckende Auflage (6), durch eine deren äußere Fläche bedeckende Schicht aus einem Schaumstoffmaterial (5) und durch ein Gewebe oder ein anderes äußeres Abdeckelement (7) in Kombination gebildet ist.

4. Rucksack nach Anspruch 1, dadurch gekennzeichnet, daß seine Schale aus wenigstens zwei Schichten (8, 9) aus einem zellenartigen Material gebildet ist, die aufeinandergeformt sind und deren innere, dem Rucksack zugewandte Schicht (8) eine größere Dichte hat als die äußere Schicht (9) und Nuten (13) sowie Rippen (12) aufweist, die ihr jeweils die Flexibilität in Längsrichtung und die Starrheit in Querrichtung geben..

5. Rucksack nach den Ansprüchen 1 und 4, dadurch gekennzeichnet, daß dessen Schale ein weiches Außenelement (10) aus Gewebe oder Jersey umfaßt, auf welchem die äußere, zellenartige Schicht (9) mit geringer Dichte aufgeformt ist, die sich an die Form des Rückens anpaßt.
